# EUROPÄISCHE PATENTSCHRIFT

(11) **EP 2 769 138 B1**
(45) Veröffentlichungstag und Bekanntmachung des Hinweises auf die Patenterteilung: **04.10.2017**
(21) Anmeldenummer: 12783517.1
(22) Anmeldetag: 18.10.2012
(51) Int. Cl.: F17C 1/00

(54) **DRUCKSPEICHER**
PRESSURE ACCUMULATOR
ACCUMULATEUR DE PRESSION

(30) Priorität: 20.10.2011 DE 102011116517
(43) Veröffentlichungstag der Anmeldung: 27.08.2014
(73) Patentinhaber: Hydac Technology GmbH, 66280 Sulzbach/Saar (DE)
(72) Erfinder: BALTES, Herbert, 66679 Losheim (DE); KLOFT, Peter, 56235 Ransbach-Baumbach (DE)
(74) Vertreter: Bartels, Martin Erich Arthur
(86) Internationale Anmeldenummer: PCT/EP2012/004368
(87) Internationale Veröffentlichungsnummer: WO 2013/056834

(56) Entgegenhaltungen:
- WO-A1-2010/134840
- DE-A1- 19 704 968
- DE-A1- 19 743 007
- DE-U1-202007 008 175
- DE-U1-212008 000 107

## Beschreibung

Die Erfindung betrifft einen Druckspeicher mit den Merkmalen im Oberbegriff von Anspruch 1.

Druckspeicher sind im Stand der Technik in vielfältigen Ausführungsformen bekannt. Beispielsweise geht aus der DE 20 2007 008 175 U1 ein hydropneumatischer Druckspeicher oder Hydrospeicher hervor mit einem in einem Speichergehäuse angeordneten, bewegbaren Trennelement, das einen ersten Arbeitsraum, vorzugsweise einen Gasraum, von einem Fluidraum als zweitem Arbeitsraum separiert und durch eine Membran aus einem flexiblen Werkstoff, insbesondere einem Elastomer, gebildet ist. Am Speichergehäuse befindet sich mindestens eine einen Zugang zum Gehäuse bildende Gehäuseöffnung zur Fluidaufnahme und -abgabe, insbesondere in Form von Hydraulikflüssigkeit.

Dahingehende Druckspeicher, insbesondere Hydrospeicher sind im Betrieb innerhalb von hydraulischen Anlagen hohen Beanspruchungen ausgesetzt, da in vorgebbaren Arbeitszyklen durch das in den Speicher ein- und ausströmende Fluid, das von dem Trennelement getrennt gegen den Gasvorrat im Speicher vorgespannt bzw. entspannt wird, es zu entsprechend starken und häufigen Bewegungen des elastomeren Trennelements kommt, wobei es aufgrund von Walkbeanspruchungen des Trennelements zu Überdehnungen des Materials kommen kann sowie zu lokaler Faltenbildung mit der Folge der Rissbildung, was grundsätzlich zum Unbrauchbarwerden des Speichers führt, wobei dann zu Austauschzwecken die hydraulische Anlage zumindest teilweise stillzulegen ist. Auch lassen sich die bekannten Druck-und Hydrospeicher aufgrund ihres Speichervermögens und/oder ihrer Dämpfungscharakteristik regelmäßig nur als Einzellösung für einen eingeschränkten Anwendungsbereich in hydraulischen Anlagen einsetzen, was sowohl herstellungsseitig als auch anwenderseitig zu entsprechenden Mehrkosten führt.

Die DE 197 43 007 A1 beschreibt einen Akkumulator in der Art eines Druckspeichers, mit einem Gehäuse, welches einen Anschluss für ein Druckmedium in der Art eines Strömungsmittels aufweist, das in dem Gehäuse speicherbar ist. In dem Gehäuse ist ein Füllmittel in der Art von einem oder mehreren Hohlkörpern vorgesehen, das mit einem Druckmedium gefüllt ist, das bei einem außerhalb des Füllmittels herrschenden, höheren Druck zusammengedrückt werden kann.

Die DE 197 04 968 A1 offenbart einen Druckspeicher bestehend aus zumindest einem Speichergehäuse, das mindestens einen Anschluss für ein Druckmedium, insbesondere in Form eines Fluids aufweist, das im Speichergehäuse speicherbar ist, wobei in dem Speichergehäuse zumindest teilweise ein Füllmaterial eingebracht ist, das Hohlräume aufweist oder mindestens einen Hohlraum bildet für die zumindest teilweise Aufnahme dieses Druckmediums, wobei ein Inneres des Speichergehäuses vollständig mit dem Füllmaterial gefüllt ist, so dass das Füllmaterial eine Wandung des Speichergehäuses vollflächig kontaktiert, wobei das Füllmaterial mit seinen Hohlräumen aus einem zellulären Material wie einem Schaum gebildet ist. Der Schaum in diesem Druckspeicher ist ein Metallschaum.

Ein hydropneumatischer Kolbendruckspeicher geht aus der DE 21 2008 000 107 U1 hervor. Auf der Gasseite kann in den Druckspeicher ein offenporiger Schaum eingebracht sein, dessen Dichte sich in Richtung der Längsachse ändern kann, wobei die Dichte des Füllmaterials innerhalb des Druckspeichers einen cluster- oder sandwichförmigen Aufbau hat.

Ausgehend von diesem Stand der Technik liegt der Erfindung die Aufgabe zugrunde, die bekannten Druckspeicher, insbesondere in Form von Hydrospeichern unter Beibehalten ihrer Vorteile, nämlich ein hohes Speichervermögen sicherzustellen, dahingehend weiter zu verbessern, dass sie eine erhöhte Lebensdauer aufweisen und von der Dämpfungscharakteristik und/ oder vom Speichervermögen her entsprechend gut an vorgegebene Anwendungsbereiche anpassbar sind, so dass mit nur wenigen Speicherkonzepten sich eine Vielzahl von Anwendungsfällen abdecken lassen, um dergestalt Kosten zu reduzieren.

Erfindungsgemäß ist diese Aufgabe durch einen Druckspeicher gelöst, der die Merkmale des Patentanspruchs 1 in seiner Gesamtheit aufweist.

Demgemäß besteht eine wesentliche Besonderheit der Erfindung darin, dass Dichteunterschiede im Schaum durch mehrfaches Einspritzen oder Einschäumen erzeugt sind.

Es ist ferner vorgesehen, dass ein Inneres des Speichergehäuses vollständig mit dem Füllmaterial gefüllt ist, so dass das Füllmaterial eine Wandung des Speichergehäuses vollflächig kontaktiert. Das Füllmaterial weist Hohlräume auf und/oder bildet mindestens einen Hohlraum für die zumindest teilweise Aufnahme dieses und/ oder mindestens eines weiteren Druckmediums.

Der besondere Vorteil des erfindungsgemäßen Druckspeichers besteht darin, dass das mittels des Speichers anzusteuernde Druckmedium regelmäßig in Form von Hydraulikflüssigkeit oder bei pneumatischer Anwendung in Form eines Arbeitsgases beim Einströmen in das Speichergehäuse über die zuordenbare Gehäuseöffnung auf das Füllmaterial trifft, das in das Speichergehäuse eingebracht ist. Da mithin zumindest teilweise das Speichergehäuse mit dem Füllmaterial ausgefüllt ist, lässt sich dergestalt das Speichervermögen des Speichers für den jeweiligen Anwendungsfall bei einer Hydraulik- oder Pneumatikanlage einstellen. So kann je nach Grad der Füllung mit dem Füllmaterial ein und derselbe Speicher von seiner Grund-Speicherkonzeption her für eine Vielzahl von Anwendungsfällen bei den genannten technischen Anlagen angepasst werden. So lassen sich in großer Stückzahl standardisierte Speicher herstellen, die mit unterschiedlichen Mengen an Füllmaterial befüllbar sind, was aufgrund der Seriencharakteristik der Fertigung dann zu niedrigen Herstellkosten führt. Auch lassen sich bereits einmal ausgelieferte Speicher gegen andere Speicher mit verändertem Füllgrad an Füllmaterial austauschen, so dass auch noch vor Ort, also anwenderseitig, eine Anpassung des Speichers an geänderte Vorgaben der Anlage möglich ist, so dass für die dahingehende Anwenderseite die Kosten gleichfalls gesenkt werden können.

Um das Speichervermögen entsprechend im Speichergehäuse einstellen zu können, kann das Füllmaterial als massiver Block in den Speicher mit vorgebbarem Volumengrad eingebracht, insbesondere eingespritzt oder eingeformt werden, wobei das Füllmaterial dann zumindest innerhalb des Speichergehäuses einen Hohlraum freilässt, der das Speichervermögen des Speichers definiert und mit dem jeweiligen Arbeitsmedium (Fluid und/oder Gas) befüllbar ist. Besonders bevorzugt ist jedoch vorgesehen, das Füllmaterial in der Art einer zellulären Struktur in das jeweilige Speichergehäuse des Druckspeichers oder Hydrospeichers einzubringen, wobei dann das Füllmaterial selbst geschlossenporig, vorzugsweise jedoch offenporig gestaltete Hohlräume in seinem Inneren beinhaltet, wobei die einzelnen Hohlräume dann entsprechend über durchlässige Fluidkanäle überwiegend miteinander in Verbindung stehen. Je mehr Hohlräume dann in dem Füllmaterial integriert sind und durch das Füllmaterial selbst gebildet sind, umso mehr steigt das Speichervermögen des derart modifizierten Speichers an. Beide Arten der vorstehend beschriebenen Hohlraumgestaltung lassen sich auch miteinander kombinieren.

Das jeweils in den Speicher über das Füllmaterial einstellbare und eingebrachte Hohlraum- oder Hohlkammervolumen ist auch geeignet, das jeweils eindringende Medium entsprechend zu bedämpfen, so dass sich auch insoweit die Dämpfungscharakteristik des Speichers einstellen lässt, insbesondere lässt sich dergestalt die Steifigkeit der Dämpfung beeinflussen. Eine weitere Anpassung an vorgebbare Dämpfungscharakteristika lässt sich erreichen, sofern das Füllmaterial zumindest teilweise nachgiebig ausgebildet ist. Vergleichbar einer Druckfeder lässt sich dann für den jeweiligen Druckspeicher eine Art Federkonstante als Dämpfungskonstante herstellerseitig vorgeben.

Durch den verzögerten oder begrenzten Eintritt des Druckmediums in den jeweiligen Druckspeicher kann sich zudem ein homogener Temperaturverlauf innerhalb des Speichers ausbilden, was wiederum das Arbeitsmedium schont, regelmäßig in Form eines Hydraulikfluids oder eines pneumatischen Mediums. Erfingdungsgemäß ist das Füllmaterial mit seinen Hohlräumen aus einem zellulären Material, wie einem Schaum, gebildet. Bei der angesprochenen elastischen Ausprägung des Füllmaterials ist es jedoch vorteilhaft, dieses aus einem offenporigen Schaum, vorzugsweise aus einem Polyurethanschaum auszubilden. Sofern als Füllmaterial textiles Material zum Einsatz kommt, kann das dahingehende textile Material in der Art einer Stützstruktur oder eines Stützgewebes als Träger für Schaumkomponenten dienen, wie beispielsweise dem genannten Polyurethanschaum. Insgesamt lassen sich als Füllmittel oder Füllmaterial grundsätzlich solche Strukturen oder Substrate einsetzen, die ein entsprechend hohes Speichervermögen haben, vorzugsweise hinreichend elastisch nachgiebig sind und sich gut in die Speicherinnenstruktur bei Permanenteinbringung einfügen sowie thermisch stabil sind.

Bei der erfindungsgemäßen Druckspeicherlösung variiert die Dichte des Füllmaterials innerhalb des Druckspeichers und hat einen cluster- oder sandwichförmigen Aufbau. Die jeweilige Dichteänderung kann bevorzugt in mindestens einer Orientierungsrichtung, beispielsweise in Richtung der Längsachse des Druckspeichers vorgesehen sein, wobei die Dichteunterschiede durch mehrfaches Einspritzen oder Einschäumen erzeugt werden. So wäre beispielsweise ein gradientartiger Aufbau des Schaummaterials dergestalt möglich, dass auf der Eingangsseite des Speichers ein sehr dichtes Material zum Einsatz kommt, das dann zusehends offenporiger oder mit weniger Dichte versehen sich in Richtung der gegenüberliegenden Seite des Speichergehäuses ändert. An der Stelle des Eintritts des Druckmediums in den Speichergehäusekörper lässt sich dann dergestalt ein erhöhter Widerstand aufbauen, in dem die Barriereeigenschaft des Schaums oder eines sonstigen Füllmaterials entsprechend erhöht ist. Um unterschiedliche Dichten und mithin Hohlraumstrukturen sicherzustellen, kann auch vorgesehen sein, abschnittsweise unterschiedliche Füllmaterialien im oben skizzierten Sinne zum Einsatz zu bringen.

Nachstehend ist die Erfindung anhand eines in der Zeichnung dargestellten Ausführungsbeispieles im Einzelnen erläutert. Es zeigt in prinzipieller und nicht maßstäblicher Darstellung in der Art eines Längsschnittes eine Fluidspeicherflasche, insbesondere eine Gasspeicherflasche.

In Fig. 1 ist ein erfindungsgemäßer Druckspeicher 101 in Form einer Gasspeicherflasche gezeigt. Die Gasspeicherflasche kann insbesondere eine Stickstoffflasche sein. Der Druckspeicher 101 weist ein Speichergehäuse 103 auf. Ein mittlerer Abschnitt 105 des Speichergehäuses 103 ist rohrförmig ausgebildet. An diesen rohrförmigen Abschnitt 105 sind kalottenförmige, insbesondere halbkugelförmige, Endstücke 107, 109 angesetzt. Die Endstücke 107, 109 weisen jeweils eine Öffnung 111, 113 als Anschluss auf. Eine Öffnung 113 ist mit einem Stopfen 115 verschlossen. Das Innere 117 des Speichergehäuses 103 ist vollständig mit einem Füllmaterial 119 gefüllt, so dass das Füllmaterial 119 die Wandung 120 des Speichergehäuses 103 vollflächig kontaktiert. Es ist aber auch vorstellbar, das Innere 117 nur teilweise mit Füllmaterial 119 zu füllen. Auf diese Weise lässt sich das Speichervolumen flexibel einstellen. Im Füllmaterial 119 ist eine Vielzahl von Hohlräumen ausgebildet, in die das im Druckspeicher 101 zu speichernde Druckmedium 149 in Form eines Arbeitsgases, wie Stickstoff, einströmen kann. Das Füllmaterial 119 ist ein zelluläres Material, wie ein Schaum. Hierbei bieten sich insbesondere Kunststoff-, aber auch Metallschäume, textile Gewebe oder Vliese - auch als Träger für Schaummaterialien - an. Mithin kann das gasförmige Druckmedium 149 das Füllmaterial 119 vollständig durchdringen. Das Füllmaterial 119 kann im vorliegenden Fall, muss aber nicht, elastisch kompressibel sein. Durch die Kompressibilität wird eine Feder- bzw. Dämpfungscharakteristik ausgebildet. Diese Charakteristiken werden durch die Wahl des Füllmaterials 119, seine Dichte, seine Anordnung in der Gasspeicherflasche 101, seine Einbring- oder Arbeitstemperatur etc. beeinflusst.

Bei einer bevorzugten, nicht näher dargestellten Ausführungsform des Hydrospeichers kann das schaumartige Füllmaterial auch in sandwichartigen Einzellagen eingefüllt sein. Dergestalt lassen sich insbesondere in Längsrichtung LR des Speichers gesehen der Dichteverlauf und damit die Dämpfungseigenschaft des Schaums genau einstellen. Ferner ist derart ein homogener Temperaturverlauf innerhalb des Speichers während seines Betriebes erreicht, was die in den Speicher eingebrachten Medien schont.

## Patentansprüche

1. Druckspeicher, bestehend aus zumindest einem Speichergehäuse (103), das mindestens einen Anschluss (111; 113) für ein Druckmedium (149), insbesondere in Form eines Fluids aufweist, das im Speichergehäuse (103) speicherbar ist, wobei in dem Speichergehäuse (103) zumindest teilweise ein Füllmaterial (119) eingebracht ist, das Hohlräume aufweist oder mindestens einen Hohlraum bildet für die zumindest teilweise Aufnahme dieses Druckmediums (149), wobei ein Inneres (117) des Speichergehäuses (103) vollständig mit dem Füllmaterial (119) gefüllt ist, so dass das Füllmaterial (119) eine Wandung (120) des Speichergehäuses (103) vollflächig kontaktiert, wobei das Füllmaterial (119) mit seinen Hohlräumen aus einem zellulären Material wie einem Schaum gebildet ist, und wobei die Dichte des Füllmaterials (119) innerhalb des Druckspeichers einen cluster- oder sandwichförmigen Aufbau hat, **dadurch gekennzeichnet, dass** Dichteunterschiede im Schaum durch mehrfaches Einspritzen oder Einschäumen erzeugt sind.

2. Druckspeicher nach Anspruch 1, **dadurch gekennzeichnet, dass** das Füllmaterial (119) elastisch komprimierbar ist.

## Claims

1. A pressure accumulator, consisting of at least one accumulator housing (103) which has at least one connection (111; 113) for a pressure medium (149), in particular in the form of a fluid, which can be stored in the accumulator housing (103), a filling material being introduced at least partially into the accumulator housing (103), which material has cavities or forms at least one cavity for at least partial accommodation of this pressure medium (149), an interior (117) of the accumulator housing (103) being filled completely with the filling material (119) so that the filling material (119) is in full surface contact with a wall (120) of the accumulator housing, the filling material (119) with its cavities being formed from a cellular material such as a foam, and the density of the filling material (119) within the pressure accumulator having a cluster- or sandwich-type structure, **characterised in that** the variations in the density of the foam are created by multiple injection or foaming.

2. The pressure accumulator according to Claim 1, **characterised in that** the filling material (119) is elastically compressible.

## Revendications

1. Accumulateur de pression constitué d'au moins une enveloppe (103) d'accumulateur ayant au moins un raccord (111 ; 113) pour un milieu (149) sous pression, notamment sous la forme d'un fluide, qui peut être accumulé dans l'enveloppe (103) de l'accumulateur, dans lequel, dans l'enveloppe (103) de l'accumulateur, est introduit au moins en partie une matière (119) de remplissage, qui a des cavités ou qui forme au moins une cavité de réception au moins en partie de ce milieu (149) sous pression, un intérieur (117) de l'enveloppe (103) de l'accumulateur étant rempli complètement de la matière (119) de remplissage, de sorte que la matière (119) de remplissage contacte, sur toute la surface une paroi (120) de l'enveloppe (103) de l'accumulateur, la matière (119) de charge étant, avec ses cavités, en une matière cellulaire, comme une mousse, et la masse spécifique de la matière (119) de charge, à l'intérieur de l'accumulateur de pression, a une structure en forme d'agrégat ou de sandwich, **caractérisé en ce que** des différences de masse volumique dans la mousse sont produites par des injections ou des moussages multiples.

2. Accumulateur de pression suivant la revendication 1, **caractérisé en ce que** la matière (119) de charge peut être comprimée élastiquement.
